# EUROPÄISCHE PATENTSCHRIFT

(11) **EP 0 187 899 B1**
(45) Veröffentlichungstag und Bekanntmachung des Hinweises auf die Patenterteilung: **09.05.1990**
(21) Anmeldenummer: 85112776.1
(22) Anmeldetag: 09.10.1985
(51) Int. Cl.: B22D 41/08

(54) **Schiebeverschluss für den Ausguss metallurgischer Gefässe**
Sliding gate for the spout of metallurgical vessels
Fermeture à tiroir pour le bec de coulée de récipients métallurgiques

(30) Priorität: 12.01.1985 DE 3500863
(43) Veröffentlichungstag der Anmeldung: 23.07.1986
(73) Patentinhaber: Stopinc Aktiengesellschaft, CH-6340 Baar (CH)
(72) Erfinder: Keller, Werner, CH-6312 Steinhausen (CH)
(74) Vertreter: Brückner, Raimund, Dipl.-Ing.

(56) Entgegenhaltungen:
- DE-C- 3 500 864
- GB-A- 2 169 530
- LU-A- 64 895
- US-A- 4 077 552
- SOVIET INVENTIONS ILLUSTRATED, Sektion M/P, Woche D26, Klasse M, 5. August 1981, Nr. 47206 D/26, Derwent Publications Ltd, London, GB; & SU-A-768 556 (LENGD POLY) 07-10-1980
- SOVIET INVENTIONS ILLUSTRATED, Sektion M/P, Woche 8428, Klasse M, 22. August 1984, Nr. 84-176339/28, Derwent Publications Ltd, London, GB; & SU-A-1 053 961 (FER MET WORK MECH) 15-11-1983
- SOVIET INVENTIONS ILLUSTRATED, Sektion M/P, Woche D27, Klasse M, 12. August 1981, Nr. 49293 D/27, Derwent Publications Ltd, London, GB; & SU-A-772 715 (MAIDROVAI) 23-10-1980

## Beschreibung

Die Erfindung betrifft einen Schieberverschluß für den Ausguß metallurgischer Gefäße, vorzugsweise Stahlgießpfannen, mit einem Verschlußgehäuse und einem verstellbarem, eine Schieberplatte tragenden Gleitrahmen, der zwecks Anpreßung der Schieberplatte an eine ortsfeste Bodenplatte entlang seiner Führungsbahn von mit Federorganen belasteten und an einem Ende mit Auflagern besetzten Kipphebeln abgestützt ist, wobei die Kipphebel in Richtung der Führungsbahn bzw. in Verstellrichtung des Gleitrahmens mit dazu querliegenden Kippachsen gemeinsam mit den Federorganen im Verschlußgehäuse angeordnet sind.

Ein Schiebeverschluß dieser Art ist aus den Veröffentlichungen SU-A-772715, auf welcher der oberbegriff des Anspruchs 1 basiert, SU-A-768556 und SU-A-1053961 vorbekannt. In allen drei Fällen ist der Schieberverschluß mit zwei beidseitig der Verschlußöffnung angeordneten Kipphebeln versehen, deren Auflager in Höhe der Verschlußöffnung gegen einen unverstellbaren Tragrahmen drücken, in dem der Gleitrahmen der Schieberplatte verstellbar ist. Hieraus ergibt sich eine lediglich linienförmige und somit instabile Anpreßung der Schieberplatte gegen die ortsfeste Bodenplatte. Darüberhinaus müssen die beiden Kipphebel sehr lang bemessen sein, weil sie allein die gesamte Anpreßkraft aufbringen müssen. Die Kipphebel sind außerdem seitlich am ortsfesten Tragrahmen und somit weit außerhalb der Schieberplatte angeordnet.

Der Erfindung liegt die Aufgabe zugrunde, die Nachteile des obigen Standes der Technik zu vermeiden und einen Schieberverschluß der eingangs genannten Art zu schaffen, der eine stets metalldichte Anpreßung der Schieberplatte an die Bodenplatte gewährleistet, und dies bei einfachem Aufbau und platzparenden Abmessungen.

Die gestellte Aufgabe wird gemäß der Erfindung dadurch gelöst, daß der Schieberverschluß mit vier Kipphebeln versehen ist, deren Auflager eine Stützebene für den Gleitrahmen der Schieberplatte bildet.

Ein solche Konstruktion hat den Vorteil einer flächenmäßigen und somit gleichmäßigen Anpreßung der Schieberplatte gegen die ortsfeste Bodenplatte, die insbesondere am vollen Umfang der Durchgangsbohrung des Verschlusses wirksam ist.

Dadurch ist eine metalldichte Anpreßung der beiden Verschlußplatten in allen Arbeitsstellen des Verschlusses gewährleistet. Darüberhinaus können die Kipphebel wesentlich kleinere Abmessungen aufweisen. Sie sind außerdem direkt unter dem Gleitrahmen und dicht an den Längsseiten der Schieberplatte untergebracht. Beides ist im Sinne einer kompakten Bauweise sehr günstig.

Alle diese Vorteile gelten insbesondere bei Schieberverschlüssen, deren Gleitrahmen linear verstellbar ist, wenn gemäß der Erfindung die Führungsbahn durch zwei beidseitig der Plattenöffnung am Gleitrahmen angebrachte Führungsleisten gebildet ist, wobei jeder der Führungsleisten zwei Kipphebel einschließlich der Federorgane zugeordnet sind, deren Hebelenden mit den Auflagern gegeneinander symmetrisch zur Plattenöffnung des Verschlusses stehen. Eine solche Konstruktion ist infolge der gleichmäßigen Anpreßung unmittelbar um die Plattenöffnung herum sowohl im Hinblick auf den einfachen Aufbau als aus auf die Dichtigkeit des Verschlusses sehr günstig.

Es ist hierbei zweckmäßig, zwecks einer leichteren Zugänglichkeit der Federorgane diese im Verschlußgehäuse außerhalb des vom Gleitrahmen bestrichenen Verstellweges anzuordnen.

Für Schieberverschlüsse, deren Gleitrahmen dreh- oder schwenkverstellbar ist, sieht die Erfindung vor, daß die Kippachsen der Kipphebel und/ oder die Achsen ihre Auflager radial zur Dreh-oder Schwenkachse angeordnet sind. Damit sind konstruktive zweckmäßige und betriebssichere Anordnungen und Ausbildungen der Kipphebel entlang einer kreis- bzw. bogenförmigen Führungsbahn gegeben.

Zweckmäßigerweise sind die Kipphebel und die Federorgane in einem abnehmbaren oder abschwenkbaren Gehäusedeckel angeordnet, was den Vorteil einer leichten Zugänglichkeit zu den beiden verschlußplatten mit sich bringt.

Die Erfindung ist nachstehend anhand der Zeichnungen erläutert:
Fig. 1 zeigt einen die erfindungsgemäße Kipphebelanpreßung aufweisenden schieberverschluß mit linearer Verstellung, im Längsschnitt,
Fig. 2 den Schieberverschluß gemäß Fig. 1, in der Daraufsicht und mit abgenommenem Gehäusedeckel dargestellt,
Fig. 3 einen Querschnitt entlang der Linie A-A in Fig. 1, wobei die Gelenkanordnungen zur Halterung des Gehäusedeckels am Gehäuse ebenfalls im Schnitt dargestellt sind,
Fig. 4 die Ausführung eines Kipphebels in Ansicht und
Fig. 5 schematisch dargestellt eine Ausführung der Kipphebelanpressung für einen Schieberverschluss mit Drehverstellung in Draufsicht.

Im Ausführungsbeispiel nach Fig. 1 bis 3 bedeutet 1 den Stahlmantel eines im Bodenbereich dargestellten metallurgischen Gefäßes der innenseitig, in der nicht gezeigten feuerfesten Auskleidung, einen Lochstein 2 aufweist, in den eine zweiteilige Ausgußhülse 3 eingesetzt ist, deren Durchflußöffnung 4 den Einlauf in den linear verstellbaren Schieberverschluß 5 bildet. Dessen lösbar am Stahlmantel 1 befestigtes Gehäuse 6 trägt unterhalb der Ausgußhülse 3 die ortsfeste Bodenplatte 7, die mit einer mit der Durchflußöffnung 4 der Hülse 3 fluchtenden Durchflußöffnung 8 versehen ist. An der Bodenplatte 7 liegt die ebenfalls eine Durchflußöffnung 9 aufweisende feuerfeste Schieberplatte 10 und daran die feuerfeste Auslaufhülse 11 an. Beide lagern in einem Gleitrahmen 12, der seinerseits in einem durch Gelenke 13 und Gelenkhebel 14 am Gehäuse 6 gehaltenen Gehäusedeckel 15 angeordnet ist. Der Gleitrahmen 12 ist dabei mittels eines andeutungsweise dargestellten Kraftgebers 16 zum Öffnen und Schließen des Schieberverschlusses 5 linear verstellbar unter gleichzeitiger abdichtender Anpressung der Schieberplatte 10 an die Bodenplatte 7 mit Hilfe von durch Federorgane 17 belasteten, zwischen Gehäusedeckel 15 und Gleitrahmen 12 wirkenden zweiarmigen Kipphebeln 18.

Dementsprechend ist der Gleitrahmen 12 an jeder Längsseite mit einer Führungsleiste 19 ausgestattet, die sowohl zur seitlichen Führung am Gehäusedeckel 15 als auch zur Auflage auf als Rollen 20 mit Achsen 21 ausgebildeten Auflagern der unter jeder Führungsleiste 19 paarweise vorgesehenen Kipphebel 18 dienen. Diese Kipphebel 18 sind in Längsrichtung der durch die Führungsleisten 19 gebildeten Führungsbahn des gleitrahmens 12 bzw. mit dazu quer liegenden Kippachsen 22 im Gehäusedeckel 15 ausgerichtet. Ferner wirken sie zusammen mit den Federorganen 17, die außerhalb des von dem Gleitrahmen 12 bestrichenen Hubweges im Gehäusedeckel 15 positioniert sind. Mithin gruppieren sich die Kipphebel-Rollen 20, welche bei geschlossenem Gehäusedeckel 15 die Kraft der Federorgane 17 auf den Gleitrahmen 12 übertragen, symmetrisch um die Ausgußachse 23 bzw. um die koaxialen Durchflußöffnungen 4 und 8 von Ausgußhülse 3 und Bodenplatte 7, also speziell an dem für die Abdichtung de Bodenplatte 7 und der Schieberplatte 10 maßgeblichen Plattenbereich. Dort wirken der ferrostatische Druck und der fließende Gießstrahl unmittelbar.

Alternativ zu den Rollen 20 lassen sich, wie aus Fig. 4 ersichtlich, an den Kipphebeln 18, deren Spannungsverhältnis zu den Federorganen 17 an Schrauben 24 einstellbar ist, beispielsweise auch Gleitschuhe 25 verwenden, die weitgehend schmutzunempflindlich sind. Des weiteren ist es möglich, die Kipphebel einarmig auszubilden, d.h. deren Kippachsen 22 an dem auflagefreien Ende der Kipphebel 18 vorzusehen und die Federorgane 17 zwischen den als Auflager verwendeten Rollen 20 oder Gleitschuhen 25 einzusetzen. Obendrein können die gesonderten Führungsleisten 19 Bestandteile des Gleitrahmens 12 sein.

Bei der aus Fig. 5 ersichtlichen Kipphebelanordnung für einen Drehschieberverschluß sind die Kipphebel 30 der kreisförmigen Führungsbahn 31 eines strichpunktiert angedeuteten, die nicht gezeigte feuerfeste Schieberplatte tragenden, als Drehkorb ausgebildeten Gleitrahmens angepaßt. Dieser wird den mit ihren zur Führungsbahn 31 quer gerichteten Kippachsen 33 im Gehäusedekkel 34 gelagerten und von den Federorganen 35 beauschlagten Kipphebeln 30 über deren Gleitrollen 36 elastisch abgestützt, um die erforderliche dichte Anpressung der Schieberplatte an die Bodenplatte zu erreichen. Aus funktionellen Gründen verlaufen entsprechend den Kippachsen 33 auch die Achsen 37 der Rollen 36 radial, was bei der Anwendung von unbeweglichen Gleitschuhen an den Kipphebeln 30 nicht erforderlich ist, die dann auch eine gestreckte, der bogenförmigen Führungsbahn 31 nicht angeglichene Form haben können.

## Patentansprüche

1. Schieberverschluß für den Ausguß metallurgischer Gefäße, vorzugsweise Stahlgießpfannen, mit einem Vershlußgehäuse (6, 15) und einem verstellbaren, eine Schieberplatte (10) tragenden Gleitrahmen (12, 32), der zwecks Anpreßung der Schieberplatte (10) an eine ortsfeste Bodenplatte (7) entlang seiner Führungsbahn (19, 31) von mit Federorganen (17, 35) belasteten und an einem Ende mit Auflagern (20, 25, 36) besetzten Kipphebeln (18, 30) abgestützt ist, wobei die Kipphebel (18, 30) in Richtung der Führungsbahn (19, 31) bzw. in Verstellrichtung des Gleitrahmens (12, 32) mit dazu querliegenden Kippachsen (22, 33) gemeinsam mit den Federorganen (17, 35) im Verschlußgehäuse (6, 15) angeordnet sind, dadurch gekennzeichnet, daß der Schieberverschluß mit vier Kipphebeln (18, 30) versehen ist, deren Auflager (20, 25, 36) eine Stützebene für den Gleitrahmen (12, 32) der Schieberplatte bilden.

2. Schieberverschluß nach Anspruch 1, dadurch gekennzeichnet, daß der Gleitrahmen (12) linear verstellbar ist und die Führungsbahn durch zwei beidseitig der Plattenöffnung (8) am Gleitrahmen (12) angebrachte Führungsleisten (19) gebildet ist, wobei jeder der Führungsleisten (19) zwei Kipphebel (18) einschließlich der Federorgane (17) zugeordnet sind, deren Hebelenden mit den Auflagern (20, 25) gegeneinander symmetrisch zur Plattenöffnung (8) des Verschlusses stehen.

3. Schieberverschluß nach Anspruch 2, dadurch gekennzeichnet, daß die Federorgane (17) im Verschlußgehäuse (6, 15) außerhalb des vom Gleitrahmen (12) bestrichenden Verstellweges angeordnet sind.

4. Schieberverschluß nach Anspruch 1, dadurch gekennzeichnet, daß der Gleitrahmen (32) dreh-oder schwenkverstellbar ist, und die Kippachsen (33) der Kipphebel (30) und/oder die Achsen (37) ihrer Auflager (36) radial zur Dreh- oder Schwenkachse des Gleitrahmens (32) angeordnet sind.

5. Schieberverschluß nach einem oder mehreren der vorhergehenden Ansprüche, dadurch gekennzeichnet, daß die Kipphebel (18, 30) un die Federorgane (17, 35) in einem abnehmbaren oder abschwenkbaren Gehäusedeckel (15) angeordnet sind.

## Revendications

1. Obturateur à tiroir pour l'orifice de coulée de récipients métallurgiques, de préférence des poches de coulée d'acier, comportant un carter d'obturateur (6, 15) et un cadre glissant mobile qui porte une plaque de tiroir (10) et qui, pour appliquer la plaque de tiroir (10) contre une plaque de fond (7) fixe, est soutenu le long de sa piste de guidage (19, 31) par des leviers culbuteurs (18, 30) chargés par des organes élastiques (17, 35) et dotés d'appuis (20, 25, 36) en une extrémité, les leviers culbuteurs (18, 30) étant agencés, conjointement avec les organes élastiques (17, 35), dans le carter (6, 15) dans la direction de la piste de guidage (19,31) ou dans la direction du déplacement du cadre glissant (12, 32), leurs axes de pivotement (22, 33) étant perpendiculaires à cette direction, caractérisé par le fait que l'obturateur à tiroir est muni de quatre leviers culbuteurs (18,30) dont les appuis (20, 25, 36) constituent un plan d'appui pour le cadre glissant (12, 32) de la plaque de tiroir.

2. Obturateur à tiroir selon revendication 1, caractérisé par le fait que le cadre glissant (12) est déplaçable linéairement et la piste de guidage est formée par deux barrettes de guidage (19) disposées sur le cadre glissant (12), de part et d'autre de l'ouverture (8) de la plaque, chacune des barrettes de guidage (19) étant conjuguée à deux leviers culbuteurs (18) avec organes élastiques inclus (17), les extrémités de ces leviers munies des appuis (20, 25) étant mutuellement symétriques par rapport à l'ouverture (8) de la plaque de l'obturateur.

3. Obturateur à tiroir selon revendication 2, caractérisé par le fait que les organes élastiques (17) sont agencés dans le carter (6,15) de l'obturateur, à l'extérieur de la voie de déplacement belayée par le cadre glissant (12).

4. Obturateur à tiroir selon revendication 1, caractérisé par le fait que le cadre glissant (32) est déplaçable par rotation ou pivotement, et les axes de pivotement (33) des leviers culbuteurs (30) et ou les axes (37) de leurs appuis (36) sont agencés radialement par rapport à l'axe de rotation ou de pivotement du cadre glissant (32).

5. Obturateur à tiroir selon une ou plusieurs des revendications précédentes, caractérisé par le fait que les leviers culbuteurs (18, 30) et les organes élastiques (17, 35) sont agencés dans un couvercle (15), amovible ou pouvant être écarté par pivotement, dont le carter est muni.

## Claims

1. Sliding gate valve for the outlet of metallurgical vessels, preferably steel pouring ladles, with a valve housing (6,15) and a movable sliding frame (12, 32) which carries a sliding plate (10) and which, for the purpose of pressing the sliding plate (10) against a fixed base plate (7) along its guide track (19, 31), is supported by rocking levers (18, 30) which are acted upon by spring members (17,35) and are provided at one end with supports (20, 25, 36), whereby the rocking levers (18, 30) are arranged in the direction of the guide track (19, 31) or in the direction of movement of the sliding frame (12, 32) with rocking axes (22, 23) disposed transverse thereto in the valve housing (6,15) together with the spring members (17,35), characterised in that the sliding gate valve is provided with four rocking levers (18, 30) whose supports (20, 25, 36) form a support plane for the sliding frame (12, 32) of the sliding plate.

2. Sliding gate valve as claimed in claim 1, characterised in that the sliding frame (12) is linearly movable and the guide track is formed by two guide bars (19) mounted on the sliding frame (12) on both sides of the plate opening (8), whereby associated with each of the guide bars (19) there are two rocking levers (18) and the spring members (17), the ends of which levers together with the supports (20, 25) being symmetrically disposed with respect to the plate opening (8) of the valve.

3. Sliding gate valve as claimed in claim 2, characterised in that the spring members (17) are arranged in the valve housing (6, 15) outside the path of movement covered by the sliding frame (12).

4. Sliding gate valve as claimed in claim 1, characterised in that the sliding frame (32) is rotationally or pivotally movable and the rocking axes (33) of the rocking levers (30) and/or the axes (37) of their supports (36) are disposed radially to the rotational or pivotal axis of the sliding frame (32).

5. Sliding gate valve as claimed in one or more of the preceding claims, characterised in that the rocking levers (18, 30) and the spring members (17, 35) are arranged in a housing cover (15) which may be removed or pivoted away.
